# EUROPÄISCHE PATENTSCHRIFT

(11) **EP 1 465 221 B1**
(45) Veröffentlichungstag und Bekanntmachung des Hinweises auf die Patenterteilung: **04.10.2006**
(21) Anmeldenummer: 04003100.7
(22) Anmeldetag: 12.02.2004
(51) Int. Cl.: H01H 9/16

(54) **Anordnung für ein Überwachungssystem für Stufenschalter**
Arrangement for monitoring a tap changer
Agencement pour la surveillance d'un sélecteur de prises

(30) Priorität: 03.04.2003 DE 10315205
(43) Veröffentlichungstag der Anmeldung: 06.10.2004
(73) Patentinhaber: Maschinenfabrik Reinhausen GmbH, 93059 Regensburg (DE)
(72) Erfinder: Dohnal, Dieter, Dr., 93138 Lappersdorf (DE); Viereck, Karsten, Dr., 93128 Regenstauf (DE)

(56) Entgegenhaltungen:
- EP-A- 0 716 489
- DE-A- 4 009 038
- DE-C- 19 546 215
- US-A- 6 020 821

## Beschreibung

Die Erfindung betrifft ein Überwachungssystem für Stufenschalter, bei denen die Lastumschaltung in jeder zu schaltenden Phase mittels mindestens einer Vakuumschaltröhre erfolgt.

Eine solche Anordnung ist aus der DE 40 09 038 A1 bereits bekannt.

Bei Stufenschaltern, bei denen statt herkömmlicher mechanischer Kontakte zur Lastumschaltung Vakuumschaltröhren Anwendung finden, kann ein Überwachungs- und Sicherheitssystem - in Analogie zur Überwachung mechanischer Kontakte unter Öl - in vielen Fällen sinnvoll sein, das gewährleistet, dass im Fehlerfall, wenn eine Vakuumschaltröhre beim Umschalten auf eine andere Stufe nicht rechtzeitig bzw. gar nicht öffnet und der Wechsel der Anzapfungen damit nicht leistungslos erfolgen kann, eine Betätigung unmöglich wird. In einem solchen Fall einer nicht öffnenden Vakuumschaltröhre kommt es zu starker Lichtbogenbildung an den mechanischen Kontakten, was erhöhten Abbrand an diesen Kontakten zur Folge hat. Beim oftmaligen Schalten unter Lichtbogen kann es in der Folge zu Störungen am Stufenschalter, auf alle Fälle jedoch zu einem kritischen Betriebszustand kommen, der vermieden werden sollte.

Die erwähnte DE 40 09 038 A1 beschreibt ein solches Überwachungssystem, das als "Monitoringsystem" bekannt geworden ist, für Stufenschalter des Reaktorschalter-Typs.

Bei diesem bekannten Überwachungssystem ist in der Stromzuführung jeder Vakuumschaltröhre jeweils ein Stromwandler angeordnet, der eine Ausgangsspannung für jeweils eine Sendediode (LED) eines Lichtwellenleiters liefert. Die Stromwandler melden dabei über die jeweiligen Lichtwellenleiter, an deren Ende sich Lichtempfänger befinden, ob im jeweiligen Zweig ein Stromfluss vorhanden ist oder nicht. Dafür sind bestimmte Kontrollzeitpunkte vorgesehen. So wird in dem Zeitpunkt des Bewegungsablaufes bei jeder Betätigung des Stufenschalters, in dem die Vakuumschaltröhren gerade geöffnet haben, jedoch die leistungslose Bewegung des Stufenwählers noch nicht begonnen hat, der Status der Vakuumschaltröhre geprüft. Tritt zu diesem Zeitpunkt in einer der zu schaltenden Phasen ein Stromfluss auf, deutet dies auf eine defekte - weil nicht geöffnete - Vakuumschaltröhre hin, und es wird eine phasenbezogene Fehlermeldung generiert.

Dieses Überwachungssystem hat sich bewährt und ist seit vielen Jahren bei den von der Reinhausen Manufacturing Inc., USA hergestellten Stufenschaltern vom Typ "RMV" im Einsatz. Ein gewisser Nachteil dieses Systems besteht jedoch darin, dass die beschriebene Statusinformation über die jeweils zu überwachende Vakuumschaltröhre, die mittels Stromwandlern erfolgt, über jeweils einen Lichtwellenleiter nach außen geführt werden muss. Die beschriebenen Lichtwellenleiter müssen also durch das ölgefüllte Innere des Stufenschalters geführt werden, was nicht nur die dielektrische Spannungsfestigkeit mindert, sondern auch spezielle Abdichtungen erfordert.

Aufgabe der Erfindung ist es demnach, die Nachteile des bekannten Überwachungssystemes zu vermeiden und ein solches gattungsgemäßes System anzugeben, das eine berührungslose Überwachung der jeweiligen Vakuumschaltröhre von außen gestattet.

Diese Aufgabe wird durch ein Überwachungssystem mit den Merkmalen des ersten Patentanspruches gelöst.

Die erfindungsgemäß verwendeten AOW(Akustische Oberflächenwellen-)Sensoren, auch als SAW(Surface Acustic Wave)-Sensoren bezeichnet, sind an sich bekannt. Bisher jedoch ist noch nicht der Vorschlag gemacht oder der Versuch unternommen worden, sie auf geeignete Weise an Stufenschaltern einzusetzen. Bekannte AOW-Sensoren bestehen üblicherweise aus einem LiNbO₃-Substrat, das in einem Metall- oder Keramikgehäuse, wie es für integrierte Schaltkreise verwendet wird, angeordnet ist. Ein solcher Sensor lässt sich über Funk drahtlos auslesen; die Ausbreitungsverluste auf den AOW-Sensor sind äußerst gering, und der Sensor benötigt keine Energieversorgung für die Signalverarbeitung. Zur Funkabfrage ist neben dem eigentlichen AOW-Sensor, der sich am Messort befindet, eine Abfrageeinheit erforderlich. Von einem Oszillator dieser Abfrageeinheit werden hochfrequente Impulse im Frequenzbereich zwischen 100 MHz und 3 GHz über eine Antenne abgestrahlt. Auf dem AOW-Sensor selbst befinden sich ein mit einer Antenne verbundener Interdigitalwandler sowie in vielen Fällen mehrere Reflektoren. Der Interdigitalwandler, üblicherweise kammförmig ausgebildet, wird durch den empfangenen hochfrequenten elektromagnetischen Impuls angeregt, und es wird über den piezoelektrischen Effekt eine akustische Oberflächenwelle erzeugt. Diese Oberflächenwelle wird an den Reflektoren teilweise reflektiert, so dass sie wieder den Interdigitalwandler erreicht. Dort wird sie zurückgewandelt und über die Antenne des AOW-Sensors abgestrahlt und kann von der Abfrageeinheit empfangen werden. Die vom AOW-Sensor abgestrahlte Impulsfolge, die von der Abfrageeinheit empfangen wird, enthält zunächst einmal als Information ein bestimmtes spezifisches Bitmusters des Sensors, das zu dessen Identifizierung dient. Eine einzige Abfrageeinheit kann also die Informationen von einer Vielzahl verschiedener AOW-Sensoren empfangen und den einzelnen Sensoren zuordnen. Zum anderen führt eine Änderung einer relevanten physikalischen Größe am Sensor zu einer Geschwindigkeitsveränderung der beschriebenen, sich auf dem Sensor ausbreitenden Oberflächenwelle oder auch zur Veränderung des geometrischen Abstandes der Reflektoren. Daraus ergibt sich eine Änderung der Impulslaufzeit, die im Abfragegeräte erfasst und ausgewertet wird und Rückschlüsse auf die entsprechende physikalische Größe bzw. deren Änderung im Umfeld des jeweiligen AOW-Sensors gestattet. Ein solcher AOW-Sensor ist ausführlich in der WO 96/33423 der SIEMENS AG beschrieben.

Aus der WO 96/33417 der gleichen Anmelderin ist es auch bereits bekannt, einen solchen AOW-Sensor zur Stromstärkemessung an auf Hochspannung liegenden elektrischen Einrichtungen zu verwenden. Bei dieser Anwendung nach Art eines Stromwandlers ist ein magneto-sensitives Element vorgesehen, das mit den Oberflächenwellenstrukturen gekoppelt ist. Eine solche per se bekannte Anordnung kann besonders vorteilhaft für eine erfindungsgemäße Überwachungseinrichtung verwendet werden.

Nachfolgend soll die Erfindung an Hand eines Ausführungsbeispieles noch näher erläutert werden. Die Figur zeigt den schematischen Aufbau einer erfindungsgemäßen Überwachungseinrichtung. Im oberen Bereich ist das Ölgefäß 1 eines Stufenschalters angedeutet, in dem sich drei Vakuumschaltröhren V1... V3 befinden - für jede Phase U, V, W ist in diesem Beispiel eine Vakuumschaltröhre vorgesehen. Die Erfindung ist jedoch nicht auf eine solche Anordnung beschränkt; die erfindungsgemäße Überwachungseinrichtung eignet sich für jede beliebige elektrische Schaltung von Stufenschaltern mit jeder beliebigen Zahl von solchen Vakuumschaltröhren pro Phase. Es soll hierbei zu bestimmten Zeitpunkten der Status der Vakuumschaltröhren V1... V3 überprüft, d. h. festgestellt werden, ob sie tatsächlich geöffnet haben. Ist dies im Fehlerfall nicht der Fall, fließt im entsprechenden Zweig ein Strom. Zur Erfassung dieses Stromes ist jeweils im Bereich jeder Vakuumschaltröhre ein AOW-Sensor S1...S3 vorgesehen. Diese AOW-Sensoren erfordern, wie weiter oben bereits dargestellt, keine separate Energieversorgung. Außerhalb des Ölgefäßes 1 des Stufenschalters befindet sich eine Abfrageeinheit 2, die einen Oszillator und eine Antenne aufweist. Der Oszillator strahlt hochfrequente Impulse über die Antenne hin zu den AOW-Sensoren S1...S3. Dort erzeugen sie auf an sich bekannte Weise eine akustische Oberflächenwelle, die, nachdem sie von den Reflektoren innerhalb des jeweiligen Sensors reflektiert worden ist, wieder zurück abgestrahlt und von der Abfrageeinheit 2 empfangen wird. Die von der Abfrageinheit 2 ausgesandte hochfrequente Strahlung ist durch eine Strichlinie angedeutet. Die von den einzelnen AOW-Sensoren S1...S3 zurück übermittelte Strahlung ist jeweils durch Punktlinien dargestellt; die unterschiedliche Punktierung soll dabei auf das spezifische Bitmuster hinweisen, das der Abfrageeinheit 2 eine sensorspezifische Zuordnung gestattet. Fließt im Fehlerfall, bei dem eine der Vakuumschaltröhren zum entsprechenden Abfragezeitpunkt nicht geöffnet ist, ein Strom durch den entsprechenden Zweig, so beeinflusst das elektromagnetische Feld im jeweiligen Leiter die Geschwindigkeit der sich auf dem jeweiligen Sensor ausbreitenden Oberflächenwelle und führt zu einer Änderung der Impulslaufzeit. Diese geänderte Impulslaufzeit des vom entsprechenden Sensor abgestrahlten Signales wird von der Abfrageeinheit 2 erfasst, als Fehlerinformation dem jeweiligen Sensor zugeordnet und als Information an die aus dem Stand der Technik bekannte Überwachungseinheit 3 gegeben.

Zu bestimmten, von der Schaltbewegung des Stufenschalters gesteuerten Kontrollzeitpunkten, zu denen jeweils einer von zwei Synchronkontakten RSW-1 oder RSW-2 betätigt wird, erfolgt ein Signalvergleich in einer Erkennungslogik # 1, die einen Systemfehler des Überwachungssystems erkennt, bzw. in einer Erkennungslogik # 2, die einen etwaigen Ausfall einer Vakuumschaltröhre V1...V3 erkennt. Im Ergebnis dieses Vergleichs melden Anzeigen K1...K3 immer dann eine Störung der entsprechenden Vakuumschaltröhre V1...V3, wenn zum Überprüfungszeitpunkt, zu dem alle Vakuumschaltröhren geöffnet sein sollten, in dieser Phase ein Stromfluss gemeldet wird. Eine weitere Anzeige K4 gibt ein Signal, wenn ein Systemfehler vorliegt.

Durch die Erfindung ist damit keinerlei Verbindung mehr mittels Lichtleitern oder anderen Übertragungsmedien vom Inneren des Stufenschalters nach außen erforderlich. Die Abfrageeinheit 2 als auch die Überwachungseinheit 3 können vielmehr außerhalb des Stufenschalters 1, beispielsweise im Bereich des Motorantriebes oder an anderer Stelle, angeordnet werden.

## Patentansprüche

1. Anordnung für ein Überwachungssystem zur Erfassung des Stromflusses an einem mit Vakuumschaltröhren zur Lastumschaltung arbeitenden Stufenschalter,
**dadurch gekennzeichnet,**
**dass** in jeder zu schaltenden Phase des Stufenschalters im Bereich jeder Vakuumschaltröhre (V1,..., V3) jeweils ein funkabfragbarer AOW-Sensor (S1,..., S3) zur berührungslosen Stromstärkemessung angeordnet ist,
**dass** außerhalb des Stufenschalters eine Abfrageeinheit (2) für die AOW-Sensoren (S1,..., S3) vorgesehen ist, die eine hochfrequente Strahlung aussenden als auch empfangen kann
und **dass** die Abfrageeinheit (2) mit einer Überwachungseinheit (3) elektrisch in Verbindung steht.

## Claims

1. Arrangement for a monitoring system for detection of the current flow at an on-load tap-changer working with vacuum interrupters for diverter switch operation,
**characterized in that**
in each switching phase of the on-load tap-changer in the region of each vacuum interrupter (V1,..., V3) a radio-scannable AOW sensor (S1, ..., S3) for contactless current measurement is arranged,
provision is made outside the on-load tap-changer for a scanning unit (2) for the AOW sensors (S1, ..., S3) which is able not only to transmit but also to receive a highfrequency radiation,
and the scanning unit (2) is electrically connected to a monitoring unit (3).

## Revendications

1. Revendication pour un système de surveillance destiné à la saisie du flux de courant sur un changeur de prises fonctionnant avec des tubes commutateur à vide pour la commutation de charge,
**caractérisé en ce que**
dans chaque phase à commuter du changeur de prises, dans la zone de chaque tube commutateur à vide (V1,..., V3) un capteur SAW pour lecture à distance (S1,..., S3) est respectivement agencé pour la mesure sans contact de l'intensité de courant,
il est prévu en dehors du changeur de prises, pour les capteurs SAW (S1,...S3), un poste d'interrogation-réponse (2) qui est en mesure aussi bien d'émettre que de recevoir un rayonnement à haute fréquence et
le poste d'interrogation-réponse (2) se trouve en connexion électrique avec une unité de surveillance (3).
